# EUROPÄISCHE PATENTSCHRIFT

(11) **EP 2 080 839 B1**
(45) Veröffentlichungstag und Bekanntmachung des Hinweises auf die Patenterteilung: **10.04.2013**
(21) Anmeldenummer: 09159858.1
(22) Anmeldetag: 24.10.2006
(51) Int. Cl.: E03D 9/03, E03D 9/052

(54) **Sanitärspüleinrichtung mit einer Vorrichtung zum Zuführen von Duftstoffen**
Sanitary flushing assembly comprising a device for adding a fragrance
Chasse d'eau avec un dispositif pour fournir un parfum

(30) Priorität: 27.10.2005 DE 202005016945 U; 28.10.2005 DE 202005017056 U
(43) Veröffentlichungstag der Anmeldung: 22.07.2009
(62) Teilanmeldung aus: 06122821.9
(73) Patentinhaber: VIEGA GmbH & Co. KG, 57439 Attendorn (DE)
(72) Erfinder: Wessel, Werner, 58840, Plettenberg (DE)
(74) Vertreter: Cohausz & Florack

(56) Entgegenhaltungen:
- DE-A1- 10 354 540
- DE-U1- 9 319 437
- DE-U1- 9 402 313
- US-A- 1 211 137
- US-A- 3 436 767

## Beschreibung

Die vorliegende Erfindung betrifft eine Sanitärspüleinrichtung, hierunter wird vorliegend neben einer Spüleinrichtung für ein WC auch eine für ein Urinal oder dergleichen verstanden, mit einer Vorrichtung zum Zuführen von Duftstoffen in ein Sanitärbecken und mit einem Spülkasten, insbesondere für die Unterputzmontage.

Aus dem Stand der Technik sind verschiedene Arten der Zuführung von Reinigungsmitteln und/oder Duftstoffen bekannt. Beispielsweise wird ein korbförmiges Gefäß mit einem in der Regel als fester Körper ausgebildeten Reinigungsmittel und Duftstoff in das Sanitärbecken in den Bereich gehängt, in welchem das frische Spülwasser in das Becken fließt. Mit jeder Spülung wird eine relativ große Menge des Reinigungsmittels und Duftstoffs mit dem Spülwasser vermischt, um so gleichzeitig mit dem Spülvorgang die gewünschte Reinigungswirkung und Duftentfaltung zu bewirken.

Da ein solcher, sogenannter WC-Stein einerseits relativ aufwendig zu montieren ist, andererseits aber auch im montierten Zustand im Sanitärbecken als störend empfunden wird, wird zunehmend eine automatisierte Zuführung von Reinigungsmitteln und/oder Duftstoffen verwendet. Eine solche Vorrichtung zum Zuführen von Reinigungsmitteln und/oder Duftstoffen weist üblicherweise eine einfach aufgebaute Dosiervorrichtung auf, die im Spülkasten angebracht ist. Dabei befindet sich die Dosiervorrichtung und zumindest ein Teil eines Vorratstanks unterhalb des Wasserspiegels im gefüllten Zustand des Spülkastens, um eine Abgabe des Reinigungsmittels an das Spülwasser zu ermöglichen. Die Abgabe des Reinigungsmittels und der Duftstoffe erfolgt während oder direkt nach einem Bezug von Spülwasser an das im Spülkasten befindliche Spülwasser. Wenn das gesamte Reinigungsmittel aus dem Vorratstank verbraucht ist, muss vom Nutzer eine vorportionierte Reinigungsmittelmenge in den Vorratstank nachgefüllt werden. Dazu muss der Nutzer die Abdeckung des Sanitärspülkastens abnehmen und in die zumindest teilweise unter dem Wasserspiegel befindliche Dosiervorrichtung eine neue Reinigungsmittelportion einfüllen. Dies ist für einen einfachen Nutzer nur bei Spülkästen ausführbar, die vor einer Wand installiert sind und damit leicht zugänglich sind. Bei Neuinstallationen und Renovierungen älterer Sanitäranlagen werden jedoch heutzutage fast ausschließlich Sanitärspülkästen im Wandeinbau, das heißt in Unterputzbauweise, realisiert. Diese sind für den Nutzer nicht mehr in leichter Weise zugänglich, weshalb solche Dosiervorrichtungen zum Zuführen von Reinigungsmitteln und/oder Duftstoffen in ein Sanitärbecken für Wandeinbauspülkästen ungeeignet sind.

Eine Weiterentwicklung ist aus der DE 103 30 323 A1 bekannt, die eine Reinigungsmitteleinheit zum Zuführen von Reinigungsmitteln und/oder Duftstoffen in ein WC-Becken beschreibt. Diese Reinigungsmitteleinheit umfasst eine Dosier- und Abgabeeinrichtung, die elektrisch angesteuert wird und die Reinigungsmittel und/oder Duftstoffe in ein Überlaufrohr eines Ablaufventils oder in den WC-Spülkasten abgibt. Die gesamte Reinigungsmitteleinheit ist dabei im Spülkasten angeordnet, der insbesondere auch für ein Wandeinbau ausgelegt sein kann.

Sämtliche zuvor beschriebenen Sanitärspüleinrichtungen mit einer Vorrichtung zum Zuführen von Reinigungsmitteln und/oder Duftstoffen haben aber den Nachteil, dass der größte Teil der Reinigungsmittel und/oder Duftstoffe während des Spülvorgangs aufgrund der vorangehenden Durchmischung im Innern des Spülkastens mit dem gesamten Spülwasser zusammen mit dem Spülwasser weitestgehend ungenutzt über das WC-Abflussrohr fortgespült wird. Nach dem Spülvorgang verbleibt lediglich ein kleiner Rest in der Sperrwasserpfütze im Sanitärbecken. Der größte Teil der zugegebenen Reinigungsmittel und/oder Duftstoffe fließt lediglich kurz an der Wand des Sanitärbeckens entlang, wird dann aber unmittelbar über den Abfluss abgeleitet.

Hinzu kommt, dass aufgrund der Vermischung mit dem Spülwasser im Spülkasten der verbleibende Rest an Reinigungsmittel und/oder Duftstoff in der Sperrwasserpfütze sehr stark verdünnt ist. Zur Erzielung einer ausreichenden Reinigungswirkung und Duftentfaltung ist also eine relativ hohe Dosierung des Reinigungsmittels bzw. Duftstoffes erforderlich.

Die DE 94 02 313 U1 (nächstkommender Stand der Technik) offenbart eine Sanitärspüleinrichtung mit einem Spülkasten, insbesondere für die Unterputzmontage, und einer Vorrichtung zum Zuführen von Reinigungsmitteln in ein Sanitärbecken, wobei die Vorrichtung einen Zwischenspeicher für die vorübergehende Aufnahme einer bestimmten Dosis an Reinigungsmitteln aufweist, der in Strömungsrichtung nach dem Spülkasten an ein das Spülwasser zum Sanitärbecken führendes Spülrohr so angeschlossen ist, dass ein Teil des Spülwassers während eines Spülvorgangs den Zwischenspeicher vorübergehend durchspülen kann. Die aus dieser Druckschrift bekannte Sanitärspüleinrichtung umfasst neben der Vorrichtung zum Zuführen von Reinigungsmitteln einen Duftzerstäuber in Form eines Duftstoffträgers, durch den mittels eines Ventilators ein Luftstrom geleitet wird, um nach der Benutzung der Toilette den Duftstoff zu versprühen.

Denkbar ist es auch, dem Reinigungsmittel eine Duftkomponente beizumengen, da die Vorrichtung zum Zuführen von Reinigungsmittel auch dazu geignet ist, dem Spülwasser einen Duftstoff beizumischen.

Problematisch bei diesem Stand der Technik ist, dass entstandene Gerüche durch den Duftstoff lediglich überdeckt werden.

Die DE 103 54 540 A1 offenbart, Luft aus einem Toilettenbecken abzusaugen, um die Raumluft am Aufstellungsort des Toilettenbeckens zu verbessern. Die abgesaugte Luft wird in eine Schmutzwasserfallleitung geführt. Gleiches ist auch aus der DE 93 19 437 U1 bekannt. Duftstoffe kommen in beiden Fällen nicht zum Einsatz.

Die US 3,436,767 A offenbart ein WC mit einem Spülkasten und einer Vorrichtung zum Zuführen von Duftstoffen in ein Sanitärbecken, wobei die Vorrichtung einen Zwischenspeicher, für die vorübergehende Aufnahme einer bestimmten Dosis an Duftstoffen aufweist, der in Strömungsrichtung nach dem Spülkasten an ein das Spülwasser zum Sanitärbecken führendes Spülrohr so angeschlossen ist, dass ein Teil des Spülwassers während eines Spülvorgangs den Zwischenspeicher vorübergehend durchspülen kann. Zudem ist das WC mit einem Ventilator ausgestattet. Der Ventilator saugt über ein Absaugrohr Luft aus dem WC-Becken ab. Die abgesaugte Luft wird durch einen Luftreinigungsfilter, der als Kohlefilter ausgebildet sein kann, in den Raum, in dem das WC aufgestellt ist, ausgestoßen.

Problematisch bei diesem Stand der Technik ist, dass zusätzlichen Maßnahmen für einen effizienten Duftstoffeinsatz nicht ergriffen werden.

Es ist daher die Aufgabe der vorliegenden Erfindung, eine Sanitärspüleinrichtung mit einer Vorrichtung zum Zuführen von Duftstoffen zu schaffen, bei der die Zugabe der Duftstoffe optimiert und damit ihr Wirkungsgrad erhöht wird.

Die zuvor hergeleitete und aufgezeigte Aufgabe wird gemäß der Lehre der vorliegenden Erfindung bei einer Sanitärspüleinrichtung mit einem Spülkasten, insbesondere für die Unterputzmontage, und einer Vorrichtung zum Zuführen von Duftstoffen in ein Sanitärbecken, wobei die Vorrichtung einen Zwischenspeicher für die vorübergehende Aufnahme einer bestimmten Dosis an Duftstoffen aufweist, der in Strömungsrichtung nach dem Spülkasten an ein das Spülwasser zum Sanitärbecken führendes Spülrohr so angeschlossen ist, dass ein Teil des Spülwassers während eines Spülvorgangs den Zwischenspeicher vorübergehend durchspülen kann, dadurch gelöst, dass der Zwischenspeicher mit einer Absaug- und/oder Belüftungsleitung verbunden ist, wobei über die Belüftungsleitung die Luft im Sanitärbecken mit einem Ventilator, der am vom Zwischenspeicher abgewandten Ende der Absaug- und/oder Belüftungsleitung vorgesehen ist, absaugbar ist, und dass ein Geruchsfilter vorgesehen ist, über den die abgesaugte Luft in das Sanitärbecken zurückblasbar ist.

Duftstoffe, die in das Sanitärbecken eingebracht wurden, werden durch die in das Sanitärbecken geblasene und über den Geruchsfilter gereinigte Luft verwirbelt und mit dieser vermischt. Eine gute Ausbreitung des Duftes am Aufstellungsort der Sanitäreinrichtung wird so ohne zusätzliche Zerstäubungseinrichtung möglich. Dies trägt auch dazu bei, dass eine geringere Duftstoffmenge benötigt wird und damit eine optimierte Duftstoffzugabe mit erhöhtem Wirkungsgrad geschaffen wird.

Dadurch, dass die Vorrichtung einen Zwischenspeicher für die vorübergehende Aufnahme einer bestimmten Dosis an Duftstoffen aufweist, der in Strömungsrichtung nach dem Spülkasten an ein das Spülwasser zum Sanitärbecken führendes Spülrohr so angeschlossen ist, dass ein Teil des Spülwassers während eines Spülvorgangs den Zwischenspeicher vorübergehend durchspülen kann, wird erreicht, dass ein kleiner Teil des Spülwassers bei einem Spülvorgang vorübergehend abgezweigt wird und sich mit im Zwischenspeicher befindlichen Duftstoffen vermischen kann, währen der überwiegende Teil des Spülwassers vom Spülkasten auf direktem Weg durch das Spülrohr in das Sanitärbecken geleitet wird. Nachdem der Hauptstrom des Spülwassers an der Verbindungsstelle vorbeigeflossen ist, fließt das Gemisch Duftstoff und dem abgezweigten Teil des Spülwassers aus dem Zwischenspeicher ab und gelangt so als letztes in das Sanitärbecken.

Zum einen ist vorteilhaft, dass das Gemisch aus Duftstoffen und dem Spülwasser, da es als letztes ins Sanitärbecken gelangt, nicht wie teilweise im Stand der Technik unmittelbar und weitestgehend ungenutzt fortgespült wird, sondern nahezu vollständig in der Sperrwasserpfütze und auch an den Wänden des Sanitärbeckens bis zum nächsten Spülvorgang verbleibt. Zum anderen hat dies den Vorteil, dass die Dosis an Duftstoffen, die je Spülvorgang zugeführt wird, deutlich geringer als in Teilen des Stands der Technik ausfallen kann, da nur wenig Wasser in den Zwischenspeicher gelangt und sich mit den Zusatzstoffen vermischt. Im Gegensatz dazu wird im Stand der Technik teilweise immer das gesamte Spülwasser einer Spülung mit den Zusatzstoffen vermischt.

Gemäß einer vorteilhaften Ausgestaltung der erfindungsgemäßen Sanitärspüleinrichtung ist der Zwischenspeicher mit dem zum Sanitärbecken führenden Spülrohr an einer Stelle verbunden, an der sich das Spülwasser während eines Spülvorgangs vorübergehend anstaut. Vorzugsweise ist der Zwischenspeicher in Strömungsrichtung vor oder an einem Spülrohrbogen am Spülrohr angeschlossen. Ein solcher Spülrohrbogen ist in der Regel am unteren Ende des Spülrohrs zur Verbindung des senkrechten Spülrohrs an den waagerechten Anschluss am Sanitärbecken vorgesehen. Dadurch wird erreicht, dass zunächst der Großteil des Spülwassers aus dem Spülkasten durch das Spülrohr in das Sanitärbecken fließt und dort die eigentliche Spülung vornimmt, wobei von dem sich anstauenden Spülwasser ein Teil automatisch in den Zwischenspeicher abgezweigt wird, um sich dort mit einer bestimmten Dosis bzw. Menge an Duftstoffen zu vermischen. Sobald das angestaute Spülwasser ebenfalls in das Sanitärbecken abgeflossen ist, kann auch das Gemisch aus dem Zwischenspeicher abfließen und bildet somit den Abschluss des Spülvorgangs.

Gemäß einer weiteren vorteilhaften Ausgestaltung ist der Zwischenspeicher mit einem Vorratstank verbunden. Der Vorratstank kann in der Wand, das heißt in Unterputzbauweise, oder alternativ im Spülkasten montiert sein, wobei in letzterem Fall der Vorratstank insbesondere gegenüber dem Spülwasser abgedichtet ist, damit sich nicht bereits im Spülkasten eine Vermischung der Duftstoffe mit dem Spülwasser ergibt. In beiden Fällen kann der Vorratstank für den Nutzer auf einfache Weise dadurch zugänglich gemacht werden, dass eine Revisionsklappe vorgesehen ist. Besonders einfach und komfortabel zu bedienen ist diese, wenn sie einen Softtouch-Öffnungsmechanismus aufweist.

Gemäß noch einer weiteren vorteilhaften Ausgestaltung ist eine Pumpe vorgesehen, die die Duftstoffe in den Zwischenspeicher pumpen kann. Vorzugsweise ist die Pumpe an den Zwischenspeicher angeformt. Ferner kann vorgesehen sein, dass der Zwischenspeicher unmittelbar oder über ein Verbindungsstück am Spülrohr, insbesondere am Spülrohrbogen, angeformt ist. Auf diese Weise ergibt sich ein vorzugsweise einstückiges Bauteil, welches mit wenigen Handgriffen gegen ein herkömmliches Spülrohr, insbesondere einen herkömmlichen Spülrohrbogen, ausgetauscht werden kann.

Erfindungsgemäß ist der Zwischenspeicher mit einer Absaug- und/oder Belüftungsleitung verbunden. Am vom Zwischenspeicher abgewandten Ende der Absaug- und/oder Belüftungsleitung ist ein Ventilator vorgesehen. Auf diese Weise kann die Luft aus dem Sanitärbecken abgesaugt und über einen Filter in den Raum zurückgeführt werden. Damit das Spülwasser bzw. das Gemisch mit den Zusatzstoffen aus dem Zwischenspeicher nicht in die Absaug- und/oder Belüftungsleitung aufsteigen kann, ist vorzugsweise ein Ventil zwischen der Absaug- und/oder Belüftungsleitung und dem Zwischenspeicher vorgesehen, insbesondere ein Schwimmerkugel- oder ein Klappenventil.

Gemäß wiederum einer weiteren vorteilhaften Ausgestaltung ist eine Steuereinrichtung vorgesehen, über die automatisch oder bei Betätigung durch den Nutzer eine bestimmte Dosis an Duftstoffen in den Zwischenspeicher gegeben werden kann. Vorzugsweise ist die Pumpe von der Steuereinrichtung steuerbar. Außerdem kann vorgesehen sein, dass die Pumpe und/oder die Steuereinrichtung mit einer Einrichtung zur Betätigung des Spülkastens, hierbei handelt es sich beispielsweise um einen Hebel oder eine Taste, gekoppelt ist. Schließlich kann auch mindestens ein mit der Steuereinrichtung gekoppelter Sensor, insbesondere ein Feuchtigkeitssensor und/oder ein mit dem Toilettensitz (Toilettenbrille) gekoppelter Drucksensor, vorgesehen sein, um den optimalen Zeitpunkt festzustellen, an dem die gewünschte Dosis an Duftstoffen in den Zwischenspeicher gegeben werden soll.

Mit der zuvor beschriebenen Steuereinrichtung ist es beispielsweise möglich, die gewünschte Dosis an Zusatzstoffen, vorzugsweise automatisch, während oder nach einem Spülvorgang in den Zwischenspeicher abzugeben. Erfolgt die Zudosierung nach einem Spülvorgang, so bleibt der Zusatzstoff solange im Zwischenspeicher, bis beim nächsten Spülvorgang Spülwasser in den Zwischenspeicher abgezweigt wird und sich dort mit den Zusatzstoffen zu einer Duftlösung vermischt. Bei der Zudosierung direkt bei einem Spülvorgang kann über den Sensor, der beispielsweise im Zwischenspeicher oder im Verbindungsstück zum Spülrohr angeordnet ist, der Zeitpunkt der Zudosierung exakt festgelegt werden.

Gemäß noch einer anderen vorteilhaften Ausgestaltung der erfindungsgemäßen Sanitärspüleinrichtung ist im Zwischenspeicher eine Einrichtung angeordnet, die ermöglicht, dass das Spülwasser schneller in den Zwischenspeicher strömen kann als das Gemisch aus Duftstoffen und Spülwasser wieder abströmt. Vorzugsweise ist eine solche Einrichtung auf der Seite des Zwischenspeichers angeordnet, die zum Spülrohr weist. Eine solche Einrichtung kann beispielsweise eine Blende mit mindestens einer Öffnung aufweisen. In dem Fall, dass eine einzelne Öffnung vorgesehen ist, ist vorzugsweise oben ein größerer Querschnitt als unten vorgesehen. In dem Fall, dass mindestens zwei Öffnungen vorgesehen sind, ist vorzugsweise die Summe der Querschnitte der oberen Öffnungen größer als die Summe der Querschnitte der unteren Öffnungen. Eine solche Einrichtung, insbesondere Blende, hat den Vorteil, dass das in den Zwischenspeicher abgezweigte Spülwasser dort eine so lange Verweilzeit hat, dass erstens der Hauptstrom an Spülwasser bereits ins Sanitärbecken abgeflossen ist, wenn das Gemisch aus dem Zwischenspeicher abfließt, und zweitens eine ausreichende Durchmischung des Spülwassers mit den Zusatzstoffen erfolgt.

Der Zwischenspeicher kann als kastenförmiger Zwischenspeicher unmittelbar oder über ein Verbindungsstück am Spülrohr angeordnet ist. Vorzugsweise ist der Zwischenspeicher wie bereits zuvor beschrieben angeformt. Auf diese Weise kann das Spülrohr, das auch bogenförmig ausgebildet sein kann, als Montageeinheit mit wenigen Handgriffen gegen ein herkömmliches Spülrohr bzw. einen herkömmlichen Spülrohrbogen ausgetauscht werden. Dies erleichtert beispielsweise das Nachrüsten einer Vorrichtung zum Zuführen von Duftstoffen der zuvor beschriebenen Art bei herkömmlichen Sanitäranlagen.

Es gibt nun eine Vielzahl von Möglichkeiten, die erfindungsgemäße Sanitärspüleinrichtung auszugestalten und weiterzubilden. Hierzu wird beispielsweise verwiesen einerseits auf die dem Schutzanspruch 1 nachgeordneten Schutzansprüche, andererseits auf die Beschreibung eines Ausführungsbeispiels in Verbindung mit der Zeichnung.

In der Zeichnung zeigt:
- Fig. 1: eine schematische Querschnittsansicht eines Ausführungsbeispiels einer WC-Spüleinrichtung gemäß der vorliegenden Erfindung und
- Fig. 2a) - c): verschiedene Ausführungsformen einer Blende für den Zwischenspeicher der erfindungsgemäßen Sanitärspüleinrichtung.

In Fig. 1 ist eine Sanitärspüleinrichtung 1 gemäß der vorliegenden Erfindung dargestellt. Die Sanitärspüleinrichtung 1 weist einen Spülkasten 4, insbesondere für die Unterputzmontage, und eine Vorrichtung 2 zum Zuführen von Duftstoffen in ein Sanitärbecken 3 auf.

Der Spülkasten 4 ist über ein Spülrohr 6, welches einen Spülrohrbogen 7 an seinem unteren Ende aufweist, mit dem Sanitärbecken 3 verbunden. Am oberen Ende des Spülrohrbogens 7 ist ein von einem Verbindungsstück 10 gebildeter Abzweig zu einem Zwischenspeicher 5 für die vorübergehende Aufnahme einer bestimmten Dosis an Duftstoffen vorgesehen.

Der Zwischenspeicher 5 und das Verbindungsstück 10 sind in Strömungsrichtung S nach dem Spülkasten 4 und vor dem Sanitärbecken 3 derart an das Spülrohr 6 angeschlossen, dass ein Teil des Spülwassers während eines Spülvorgangs den Zwischenspeicher 5 vorübergehend durchspülen kann. Da der Anschluss an das Spülrohr 6 in einem Bereich unmittelbar vor dem Spülrohrbogen 7 gewählt ist und sich während eines Spülvorgangs das Spülwasser, welches vom Spülkasten 4 zum Sanitärbecken 3 fließt, im Spülrohrbogen bis zur Anschlussstelle des Verbindungsstücks 10 anstaut, ist gewährleistet, dass ein Teil des Spülwassers in den Zwischenspeicher 5 gelangt.

Der Zwischenspeicher 5 ist über eine Pumpe 9 mit einem Vorratsbehältnis oder Vorratstank 8 verbunden, welcher zur Aufnahme eines Vorrats an Duftstoffen dient. Der Vorratstank 8 ist im vorliegenden Ausführungsbeispiel separat zum Spülkasten 4 in Unterputzbauweise angeordnet und weist zum Zwecke des Nachfüllens mit Duftstoffen eine

Revisionsklappe (nicht dargestellt) mit einem Softtouch-Öffnungsmechanismus auf.

Das Vorratsbehältnis 8 oder Vorratstank ist beispielsweise in der Weise ausgebildet, dass darin ein auswechselbares, Duftstoff beinhaltendes Behältnis, insbesondere Mehrweg-Behältnis, z.B. in Form einer Kartusche, Flasche oder eines Beutels, einsetzbar ist.

Ferner ist eine Steuereinrichtung 14 vorgesehen, die die Pumpe 9 derart automatisch steuert, dass entweder direkt bei einem Spülvorgang oder aber unmittelbar danach - dies kann individuell eingestellt werden - die Pumpe eine bestimmte Menge an Duftstoffen vom Vorratstank 8 in den Zwischenspeicher 5 fördert. Auf diese Weise kann beim Durchspülen des Zwischenspeichers 5 mit Spülwasser eine Vermischung mit der entsprechenden Dosis an Duftstoff erfolgen.

Auch liegt es im Rahmen der Erfindung, dass die Steuereinrichtung 14 die Pumpe 9 ansteuert, wenn ein der Steuereinrichtung 14 zugeordneter Sensor, z.B. ein mit dem Toilettensitz gekoppelter Drucksensor, die Benutzung der Toilette erfasst bzw. signalisiert.

Anschließend fließt das Gemisch, nachdem der Hauptstrom an Spülwasser bereits ins Sanitärbecken 3 abgeflossen ist, ebenfalls ab.

Ferner ist eine Absaug- und/oder Belüftungsleitung 11 vorgesehen, über die die Luft im Sanitärbecken 3 abgesaugt werden kann. Dazu ist ein Ventilator 13 vorgesehen, der die Luft aus dem Sanitärbecken 3 über den Spülrohrbogen 7, das Verbindungsstück 10 und den Zwischenspeicher 5 ansaugt. Die abgesaugte Luft wird über einen Geruchsfilter (nicht abgebildet) in die WC-Schüssel zurückgeblasen.

Im vorliegenden Ausführungsbeispiel ist die Absaug- und/oder Belüftungsleitung 11 mit dem Zwischenspeicher 5 derart mit einem Schwimmerkugelventil verbunden, dass zwar bei geleertem Zwischenspeicher 5 und Spülrohrbogen 7 Luft abgesaugt werden kann, aber in den Zwischenspeicher 5 einströmendes Spülwasser nicht in die Absaug- und/oder Belüftungsleitung 11 aufsteigen kann.

Es ist auch denkbar, die Absaug- und/oder Belüftungsleitung 11 mit dem Ventilator in der Zeit, in der die Sanitäreinrichtung nicht benutzt wird, dazu zu verwenden, Duftstoffe im Raum, beispielsweise im Bad, zu verteilen. Hierzu muss der Ventilator lediglich zu einem Zeitpunkt eingeschaltet werden, in welchem sich eine bestimmte Dosis an Duftstoff im Zwischenspeicher befindet.

Um schließlich zu gewährleisten, dass das in den Zwischenspeicher 5 abgezweigte Spülwasser schneller in den Zwischenspeicher 5 strömen kann als das dort erzeugte Gemisch aus Zusatzstoffen und Spülwasser abströmt, ist auf der Seite des Zwischenspeichers 5, die zum Spülrohr 6 weist und mit dem Verbindungsstück 10 verbunden ist, eine entsprechende Blende 15 vorgesehen.

Fig. 2 zeigt einige Ausführungsbeispiele einer solchen Blende, die ermöglicht, dass das Spülwasser schneller in den Zwischenspeicher einströmt als es wieder ausströmt.

So zeigt Fig. 2a) eine Blende 15 mit einer einzelnen Öffnung 16a, wobei die Öffnung 16a oben einen größeren Querschnitt als unten hat. Auf diese Weise kann einströmendes Spülwasser, welches unter hohem Druck steht, weitgehend ungehindert in den Zwischenspeicher 5 einströmen, wird aber durch den geringen Querschnitt im unteren Bereich der Öffnung 16a daran gehindert, genauso schnell wieder auszuströmen. Auf diese Weise bleibt genügend Zeit, um das Spülwasser ausreichend mit der im Zwischenspeicher 5 befindlichen Dosis an Duftstoffen zu vermischen. Ferner wird das Gemisch im Zwischenspeicher 5 durch den engen unteren Querschnitt der Öffnung 16a solange im Zwischenspeicher 5 zurückgehalten, bis der Hauptstrom an Spülwasser durch das Spülrohr 6 ins Sanitärbecken 3 geflossen ist.

Eine alternative Ausführungsform einer Blende 15 zeigt Fig. 2b). Auch hier ist eine einzelne Öffnung 16b vorgesehen, die oben einen größeren Querschnitt als unten aufweist. Im Gegensatz zu der in Fig. 2a) gezeigten, pilzförmigen Öffnung ist die Öffnung in Fig. 2b) dreieckförmig ausgebildet, wobei eine Spitze des Dreiecks nach unten weist und den unteren, kleineren Querschnittsbereich bildet.

Fig. 2c) zeigt schließlich eine Blende 15 mit zwei Öffnungen 16c und 16d, wobei die obere Öffnung 16c einen größeren Querschnitt als die untere Öffnung 16d aufweist. Statt einer einzelnen oberen und/oder unteren Öffnung können selbstverständlich auch mehrere Öffnungen vorgesehen sein, solange gewährleistet ist, dass der Querschnitt der oberen Öffnungen größer als der Querschnitt der unteren Öffnungen ist.

## Patentansprüche

1. Sanitärspüleinrichtung (1) mit einem Spülkasten (4), insbesondere für die Unterputzmontage, und einer Vorrichtung (2) zum Zuführen von Duftstoffen in ein Sanitärbecken (3), wobei die Vorrichtung (2) einen Zwischenspeicher (5) für die vorübergehende Aufnahme einer bestimmten Dosis an Duftstoffen aufweist, der in Strömungsrichtung (S) nach dem Spülkasten (4) an ein das Spülwasser zum Sanitärbecken (3) führendes Spülrohr (6) so angeschlossen ist, dass ein Teil des Spülwassers während eines Spülvorgangs den Zwischenspeicher (5) vorübergehend durchspülen kann, **dadurch gekennzeichnet, dass** der Zwischenspeicher (5) mit einer Absaug- und/oder Belüftungsleitung (11) verbunden ist, wobei über die Belüftungsleitung (11) die Luft im Sanitärbecken (3) mit einem Ventilator (13), der am vom Zwischenspeicher (5) abgewandten Ende der Absaug- und/oder Belüftungsleitung (11) vorgesehen ist, absaugbar ist, und dass ein Geruchsfilter vorgesehen ist, über den die abgesaugte Luft in das Sanitärbecken (3) zurückblasbar ist.

2. Sanitärspüleinrichtung (1) nach Anspruch 1, **dadurch gekennzeichnet, dass** der Zwischenspeicher (5) mit dem zum Sanitärbecken (3) führenden Spülrohr (6) an einer Stelle verbunden ist, an der sich das Spülwasser während eines Spülvorgangs vorübergehend anstaut.

3. Sanitärspüleinrichtung (1) nach Anspruch 2, **dadurch gekennzeichnet, dass** der Zwischenspeicher (5) in Strömungsrichtung (S) vor oder an einem Spülrohrbogen (7) an das Spülrohr (6) angeschlossen ist.

4. Sanitärspüleinrichtung (1) nach einem der vorangehenden Ansprüche, **dadurch gekennzeichnet, dass** der Zwischenspeicher (5) unmittelbar oder über ein Verbindungsstück (10) am Spülrohr (6) angeformt ist.

5. Sanitärspüleinrichtung (1) nach Anspruch 3, **dadurch gekennzeichnet, dass** der Zwischenspeicher (5) unmittelbar oder über ein Verbindungsstück (10) am Spülrohrbogen (7) angeformt ist.

6. Sanitärspüleinrichtung (1) nach einem der vorangehenden Ansprüche, **dadurch gekennzeichnet, dass** zwischen der Absaug- und/oder Belüftungsleitung (11) und dem Zwischenspeicher (5) ein Ventil (12), insbesondere ein Schwimmerkugel- oder Klappenventil, angeordnet ist.

## Claims

1. A sanitary flushing assembly (1) comprising a flushing tank (4), in particular for flush-mounted installation, and a device (2) for feeding fragrances into a sanitary bowl (3), wherein the device (2) has an intermediate reservoir (5) for temporarily receiving a certain dose of fragrances, which intermediate reservoir is connected in the direction (S) of flow downstream of the flushing tank (4) to a flushing pipe (6) supplying flushing water to the sanitary bowl (3) in such a manner that a portion of the flushing water can temporarily flow through the intermediate reservoir (5) during the flushing process, **characterized in that** the intermediate reservoir (5) is connected to a suction and/or ventilation line (11), wherein via the ventilation line (11), the air in the sanitary bowl (3) can be suctioned by means of a ventilator (13) that is provided at the end of the suction and/or ventilation line (11), which end is facing away from the intermediate reservoir (5), and that an odor filter is provided through which the suctioned air can be blown back into the sanitary bowl (3).

2. The sanitary flushing assembly (1) according to claim 1, **characterized in that** the intermediate reservoir (5) is connected to the flushing pipe (6) leading to the sanitary bowl (3) at a position where the flushing water temporarily accumulates during a flushing process.

3. The sanitary assembly (1) according to claim 2, **characterized in that** the intermediate reservoir (5) is connected to the flushing pipe (6) in the direction (S) of flow upstream of or at a flushing pipe bend (7).

4. The sanitary assembly (1) according to any one of the preceding claims, **characterized in that** the intermediate reservoir (5) is mounted to the flushing pipe (6), either directly or via a connecting piece (10).

5. The sanitary assembly (1) according to claim 3, **characterized in that** the intermediate reservoir (5) is mounted to the flushing pipe bend (7), either directly or via a connecting piece (10).

6. The sanitary assembly (1) according to any one of the preceding claims, **characterized in that** a valve (12), in particular a ball float valve or a flap valve, is arranged between the suction and/or ventilation line (11) and the intermediate reservoir (5).

## Revendications

1. Dispositif sanitaire de chasse d'eau (1) avec un réservoir de chasse d'eau (4), en particulier pour un montage encastré, et un dispositif (2) pour l'alimentation de parfums dans une cuvette de sanitaire (3), le dispositif (2) comportant un réservoir intermédiaire (5) pour la réception temporaire d'une certaine quantité de parfums, lequel est raccordé à un tuyau de chasse (6) guidant l'eau de chasse vers la cuvette de sanitaire (3), en aval du réservoir de chasse d'eau (4) dans le sens d'écoulement (S), de sorte qu'une partie de l'eau de chasse peut traverser temporairement le réservoir intermédiaire (5) pendant une activation de la chasse d'eau, **caractérisé en ce que** le réservoir intermédiaire (5) est relié à une conduite d'aération et/ou d'aspiration (11), l'air dans la cuvette de sanitaire (3) pouvant être aspiré par la conduite d'aération (11) à l'aide d'un ventilateur (13) prévu à l'extrémité de la conduite d'aération et/ou d'aspiration (11) qui est détournée du réservoir intermédiaire (5), et **en ce qu'**il est prévu un filtre à odeurs permettant de renvoyer l'air aspiré vers la cuvette de sanitaire (3).

2. Dispositif sanitaire de chasse d'eau (1) selon la revendication 1, **caractérisé en ce que** le réservoir intermédiaire (5) est relié au conduit de chasse (6) menant à la cuvette de sanitaire (3), à un endroit où l'eau de chasse s'accumule temporairement pendant une activation de la chasse.

3. Dispositif sanitaire de chasse d'eau (1) selon la revendication 2, **caractérisé en ce que** le réservoir intermédiaire (5) est raccordé au conduit de chasse (6) en amont dans le sens d'écoulement (S) ou sur un coude de conduit de chasse (7).

4. Dispositif sanitaire de chasse d'eau (1) selon l'une des revendications précédentes, **caractérisé en ce que** le réservoir intermédiaire (5) est formé sur le conduit de chasse (6) directement ou par le biais d'une pièce de liaison (10).

5. Dispositif sanitaire de chasse d'eau (1) selon la revendication 3, **caractérisé en ce que** le réservoir intermédiaire (5) est formé sur le coude de conduit de chasse (7) directement ou par le biais d'une pièce de liaison (10).

6. Dispositif sanitaire de chasse d'eau (1) selon l'une des revendications précédentes, **caractérisé en ce qu'**une soupape (12), en particulier une soupape à boule de flotteur ou un clapet, est agencée entre la conduite d'aération et/ou d'aspiration (11) et le réservoir intermédiaire (5).
